# EUROPÄISCHE PATENTSCHRIFT

(11) **EP 0 151 999 B1**
(45) Veröffentlichungstag und Bekanntmachung des Hinweises auf die Patenterteilung: **28.10.1987**
(21) Anmeldenummer: 85100824.3
(22) Anmeldetag: 28.01.1985
(51) Int. Cl.: H01R 33/08, F21V 17/02

(54) **Leuchte für eine einseitig gesockelte elektrische Lampe**
Lighting unit for a single-cap lamp
Appareil d'éclairage pour une lampe fixée d'un côté

(30) Priorität: 30.01.1984 DE 8402555 U
(43) Veröffentlichungstag der Anmeldung: 21.08.1985
(73) Patentinhaber: Patent-Treuhand-Gesellschaft für elektrische Glühlampen mbH, 81543 München (DE)
(72) Erfinder: Nadler, Gerhard, Dipl.-Ing., D-8000 München 90 (DE)

## Beschreibung

Die Erfindung betrifft eine Leuchte für eine einseitig gesockelte elektrische Lampe, bestehend aus einem eine Fassung und eine Lampe aufnehmenden, wenigstens zweiteiligen Gehäuse und einer daran angeordneten Halterung. In dem Bereich des Gehäuses, der die Lampe überdeckt, ist ein Reflektor vorgesehen; diesem gegenüber ist im Gehäuse eine Aussparung oder lichtdurchlässige Abdeckung vorhanden. Eine derartige Leuchte ist aus der DE-U-8 320 650 bekannt.

Der Erfindung liegt die Aufgabe zugrunde, eine Leuchte zu schaffen, deren Lichtaustrittsbereich in verschiedene Richtungen eingestellt werden kann.

Diese Aufgabe wird erfindungsgemäss dadurch gelöst, dass ein erstes Gehäuseteil, das die Fassung enthält, und ein zweites Gehäuseteil, das die Lampe überdeckt, und in dem der Reflektor befestigt ist, lösbar miteinander verbunden sind, wobei die Trennebene quer zur Lampenlängsachse verläuft, und die Verbindung derart ausgeführt ist, dass das zweite Gehäuseteil um bestimmte Winkel um die Lampenlängsachse gedreht auf das erste Gehäuseteil aufsteckbar ist.

Eine Ausführung einer Verbindung beider Gehäuseteile miteinander besteht darin, dass das eine Gehäuseteil Rasten aufweist, die mit einer oder mehreren Nuten am anderen Gehäuseteil zusammenwirken.

Durch die Erfindung wird erreicht, dass auf einfache Weise die Ausstrahlrichtung der Leuchte geändert werden kann, beispielsweise um 180°. Es kann damit auf ein zusätzliches, aufwendiges Drehgelenk verzichtet werden.

Einzelheiten der Erfindung sind im folgenden anhand eines in Zeichnungen dargestellten Ausführungsbeispiels näher erläutert. Es zeigen:
Fig. 1 die Seitenansicht einer erfindungsgemässen Leuchte,
Fig. 2 einen Querschnitt durch das Leuchtengehäuse nach Fig. 1.

Die in den Figuren dargestellte Leuchte besteht aus einem eine Fassung 1 und eine Lampe 2 aufnehmenden zweiteiligen Gehäuse 3, 4, das über ein Doppelgelenk 5 mit einem Haltearm 6 verbunden ist. In diesem Ausführungsbeispiel ist für die Leuchte eine einseitig gesockelte, im wesentlichen zwei parallele Schenkel aufweisende Kompakt-Leuchtstofflampe 2 vorgesehen. Das zum Betrieb dieser Lampe benötigte Vorschaltgerät (nicht dargestellt) ist ausserhalb des Leuchtengehäuses, z.B. im Netzstecker, angeordnet.

Die beiden Gehäuseteile 3, 4 sind mittels Rasten und einer Nut 8, die zusammenwirken, lösbar miteinander verbunden. Die Trennebene quer zur Lampenlängsachse ist derart angelegt, dass das erste Gehäuseteil 3 die Fassung 1 aufnimmt, und das zweite Gehäuseteil 4 die Lampe 2 überdeckt.

In dem die Lampe 2 überdeckenden Gehäuseteil 4 ist ein Reflektor 9 befestigt, der die durch die beiden nebeneinanderliegenden Schenkel gebildete Breitseite 11 der Kompakt-Leuchtstofflampe überspannt und dem gegenüber in der Gehäusewand eine Aussparung vorgesehen ist.

Diese Aussparung kann jedoch auch von einer lichtdurchlässigen und -streuenden Abdeckung 10 verschlossen sein, die entweder fest oder lösbar mit dem Gehäuseteil 4 verbunden ist.

Der Querschnitt des Leuchtengehäuses 3, 4 in der Trennebene ist derart gewählt, dass das zweite Gehäuseteil 4 zumindest um 180° um die Lampenlängsachse gedreht wieder auf das erste Gehäuseteil 3 aufsteckbar ist. In diesem Ausführungsbeispiel ist ein ovaler Querschnitt vorgesehen, der ein Verdrehen der Gehäuseteile 3, 4 gegeneinander um 180° erlaubt. Bei diesem Gehäuse mit rundem Querschnitt kann der Verdrehwinkel beliebig gewählt werden.

## Patentansprüche

1. Leuchte für eine einseitig gesockelte elektrische Lampe (2), bestehend aus einem eine Fassung (1) und eine Lampe aufnehmenden, wenigstens zweiteiligen Gehäuse (3, 4) und einer daran angeordneten Halterung, wobei in dem Bereich des Gehäuses, der die Lampe überdeckt, ein Reflektor (9) vorgesehen ist, und zumindest der Bereich des Gehäuses, der dem Reflektor gegenüberliegt, eine Aussparung oder lichtdurchlässige Abdeckung aufweist, dadurch gekennzeichnet, dass ein erstes Gehäuseteil (3), das die Fassung (1) enthält, und ein zweites Gehäuseteil (4), das die Lampe (2) überdeckt, und in dem der Reflektor (9) befestigt ist, lösbar miteinander verbunden sind, wobei die Trennebene quer zur Lampenlängsachse verläuft, und die Verbindung derart ausgeführt ist, dass das zweite Gehäuseteil (4) um bestimmte Winkel um die Lampenlängsachse gedreht auf das erste Gehäuseteil (3) aufsteckbar ist.

2. Leuchte nach Anspruch 1, dadurch gekennzeichnet, dass die beiden Gehäuseteile mittels Rast (7) und Nut (8), die zusammenwirken, miteinander verbunden sind.

3. Leuchte nach Anspruch 1, dadurch gekennzeichnet, dass zur Verwendung für eine einseitig gesockelte, im wesentlichen zwei parallele Schenkel aufweisende Kompakt-Leuchtstofflampe der in dem zweiten Gehäuseteil (4) angeordnete Reflektor (9) die durch die beiden nebeneinanderliegenden Schenkel gebildete Breitseite (11) der Kompakt-Leuchtstofflampe überspannt.

4. Leuchte nach Anspruch 1, dadurch gekennzeichnet, dass das zweite Gehäuseteil (4) in zwei verschiedenen Stellungen um 180° um die Lampengehäuseachse gedreht auf das erste Gehäuseteil (3) aufsteckbar ist.

## Claims

1. A lighting unit for a single-ended electric lamp (2) comprising a housing (3, 4) consisting of at least two parts and retaining a socket (1) and a lamp, and a holder mounted on the housing, with a reflector (9) being provided in the region of the housing that spans the lamp, and the region of the housing located opposite the reflector having an opening or a light transmissive cover, wherein a first housing part (3) which contains the socket (1) and a second housing part (4) which spans the lamp (2) and in which the reflector (9) is secured, are detachably connected, the plane of separation extending transversely to the longitudinal lamp axis, and the connection being such that the second housing part (4) may be placed on the first housing part (3) in predetermined angular positions about the longitudinal lamp axis.

2. A lighting unit as claimed in claim 1, wherein the two housing parts are interengaged by projections (7) and grooves (8).

3. A lighting unit as claimed in claim 1, wherein, for the use of a single-ended compact fluorescent lamp having subatantially two parallel tubes, the reflector (9) disposed in the second housing part (4) spans across the wide side (11) of the compact fluorescent lamp formed by the two adjacent tubes thereof.

4. A lighting unit as claimed in claim 1, wherein the second housing part (4) may be placed on the first housing part (3) in two different positions rotated by 180° about the longitudinal lamp axis.

## Revendications

1. Appareil d'éclairage pour une lampe électrique (2) à culot unilatérale, constitué par un boîtier (3, 4) formé au moins de deux éléments et logeant une douille (1) et une lampe, et un support monté sur le boîtier, et dans lequel il est prévu un réflecteur (9) dans la zone du boîtier qui recouvre la lampe, et au moins la zone du boîtier, qui est située à l'opposé du réflecteur, comporte une ouverture ou un capot transparent, caractérisé par le fait qu'une première partie (3) du boîtier, qui contient la douille ( 1 et une seconde partie (4) du boîtier, qui recouvre la lampe (2) et dans laquelle est fixé le réflecteur (9), sont réunis l'une à l'autre de façon détachable, le plan de séparation s'étendant transversalement par rapport à l'axe longitudinal de la lampe, et la liaison étant agencée de telle sorte que la seconde partie (4) du boîtier peut être enfichée sur la première partie (3) du boîtier de manière à pouvoir pivoter suivant des angles déterminés autour de l'axe longidutinal de la lampe.

2. Appareil d'éclairage suivant la revendication 1, caractérisé par le fait que les deux parties du boîtier sont reliées entre elles au moins d'un ergot (7) et d'une gorge (8), qui coopèrent entre eux.

3. Appareil d'éclairage suivant la revendication 1, caractérisé par le fait que, dans le cas de son utilisation pour un tube fluorescent compact à culot unilatéral et comportant essentiellement deux branches parallèles, le réflecteur (9) qui est disposé dans la seconde partie (4) du boîtier s'étend sur le côté large (11 ), du tube fluorescent compact, qui est formé par les deux branches disposées côte-à-côte.

4. Appareil d'éclairage suivant la revendication 1, caractérisé par le fait que la seconde partie (4) du boîtier peut être enfichée sur la première partie (3) du boîtier, dans deux positions différentes, en étant pivotées de 180° par rapport à l'axe longidutinal de la lampe.
